# EUROPÄISCHE PATENTSCHRIFT

(11) **EP 0 535 421 B1**
(45) Veröffentlichungstag und Bekanntmachung des Hinweises auf die Patenterteilung: **12.03.1997**
(21) Anmeldenummer: 92115545.3
(22) Anmeldetag: 11.09.1992
(51) Int. Cl.: B22D 17/12

(54) **Verfahren und Vorrichtung zur Erzeugung von Bauteilen**
Method and device for manufacturing of component parts
Procédé et dispositif pour la fabrication de pièces de construction

(30) Priorität: 01.10.1991 DE 4132732
(43) Veröffentlichungstag der Anmeldung: 07.04.1993
(73) Patentinhaber: Kahn, Friedhelm, Prof. Dr.-Ing., D-35630 Ehringshausen (DE)
(72) Erfinder: Kahn, Friedhelm, Prof. Dr.-Ing., D-35630 Ehringshausen (DE)
(74) Vertreter: Missling, Arne, Dipl.-Ing.

(56) Entgegenhaltungen:
- DE-A- 2 128 425
- DE-A- 2 646 060
- DE-C- 3 023 917
- US-A- 4 436 140

## Beschreibung

Die Erfindung bezieht sich auf ein Verfahren und eine Vorrichtung zur Erzeugung von Bauteilen, bei welchen flüssiges oder teilflüssiges Material in einen zumindest aus zwei Formhälften gebildeten Formhohlraum eingebracht wird.

Bei der Formgebung von Bauelementen aus dem flüssigen oder teilflüssigen Werkstoffzustand sind eine Vielzahl unterschiedlichster Verfahren und Vorrichtungen bekannt, die mit mehr oder weniger großem Erfolg die an ein hochwertiges Werkstück zu stellenden Anforderungen im Hinblick auf Gestaltungsfreizügigkeit, Oberflächengüte und insbesondere optimale Werkstoffeigenschaften bei möglichst rationeller Fertigung erfüllen.

Die Mängelursachen liegen hauptsächlich in der großen Zahl der Fertigungsparameter, die zumeist in kürzester Zeit gleichzeitig, häufig mit wechselseitiger Beeinflussung zur Wirkung kommen und sich damit zum großen Teil sowohl einer Erfassung als auch einer Regelung entziehen.

Der Fertigungsablauf besteht im wesentlichen aus lediglich zwei Schritten. Erster Schritt ist die Vorbereitung des formgebenden Werkzeuges und die Erschmelzung der Werkstoffcharge. Im zweiten Schritt erfolgt dann der Transport der Schmelze vom separaten Ofen über Verteilersysteme in den Hohlraum des Formwerkzeuges, wo sie möglichst unter gelenkten thermischen Bedingungen und unter ausreichend hohem Speisungsdruck zu dem gewünschten Bauelement erstarren soll.

Während die Fertigungsparameter im ersten Schritt noch relativ gut kontrolliert und bis kurz vor Beginn der eigentlichen Formgebung auch optimiert werden können, kommt es im entscheidenden zweiten Schritt zu weitgehend instationären Bedingungen, die zu einer großen Streubreite der Parameter mit gravierenden Auswirkungen auf die Produkteigenschaften führen.

Verursacht werden diese Schwankungen der Fertigungsbedingungen bei den bekannten Gießverfahren zunächst einmal durch den Einsatz eines frei fallenden Gießstrahls beim Transport der Schmelze vom Schmelzofen zur Gießeinrichtung und überwiegend auch bei der Formfüllung. Hier treten intensive Reaktionen mit den Gasen der Atmosphäre und des Formhohlraumes auf, die zu einer ausgeprägten Minderung der Werkstoffqualität führen. Daneben kommt es am Gießstrahl zu unkontrollierbaren Temperaturverlusten, was die Formfüll- und Erstarrungsbedingungen beeinträchtigt und ebenfalls das Ausschußrisiko bei der Fertigung erhöht. Weitere starke Schwankungen bei den Formfüllbedingungen resultieren aus den ungleichmäßigen Fließvorgängen beim Einsatz des frei fallenden Gießstrahles, die gleichermaßen auch den Erstarrungsablauf beeinflussen. Maßgeblich für den Erstarrungsablauf des Werkstückes in der Form sind eine Reihe weiterer Parameter, die in der herkömmlichen Fertigungspraxis ebenfalls großen Schwankungen unterliegen. Besonders zu erwähnen sind hier die Wärmeübergangsbedingungen von der Schmelze zur Formwand sowie die mit der Abkühlung und Erstarrung der Schmelze und des soeben gebildeten Festkörpers gekoppelten Schrumpfungs- und Schwindungsvorgänge. Letztere sind die Ursache der in Gußstücken häufig auftretenden Fehlstellen wie Lunker und Schrumpfungsporosität, während die Schwindung gerade erstarrter Werkstückbereiche durch Luftspaltbildung den Wärmeübergang in die Formwand großen Schwankungen unterwirft und die Maßhaltigkeit beeinträchtigt. Zur Eliminierung oder Minimierung dieser Fehler muß insbesondere durch das Positionieren von Speisern am Gußstück in Verbindung mit einer Erstarrungslenkung ein erheblicher fertigungstechnischer Aufwand getrieben werden.

Schließlich wird die Bauteilqualität durch das zusätzliche Auftreten von Gefügeporosität, die durch die Ausscheidung von in der Schmelze gelösten Gasen, z.B. Wasserstoff, oder den Einschluß von Gasen des Formhohlraumes während der Erstarrung verursacht wird, vermindert.

Beim bekannten Druckgießverfahren wird die zu verarbeitende Legierungscharge in einem separaten Vorschmelzofen erschmolzen und anschließend mit Transportpfannen in den Warmhalteofen an der Druckgießmaschine überführt. Von dort gelangt das für einen Abguß erforderliche Schmelzequantum mit einer Schöpfkelle oder sonstigen Dosiervorrichtungen über einen frei fallenden Gießstrahl in die zumeist horizontale Schußkammer, wo die Schmelze zunächst eine Lache mit großer Oberfläche bildet und rasch abkühlt. Zum umgehend eingeleiteten Gießvorgang schiebt der Schußkolben in beschleunigter Bewegung möglichst unter Vermeidung von Spritzern und Lufteinschlüssen die Schmelze in der Schußkammer zusammen, bis sie den nach oben in den Formhohlraum führenden Anschnitt erreicht. Von diesem Zeitpunkt an wird die Schmelze mit Höchstgeschwindigkeit in den Formhohlraum hinein verdüst, den sie in Bruchteilen einer Sekunde ausfüllt. Hierbei ist der Einschluß von Gasresten aus dem Formhohlraum in das Gefüge des sehr rasch erstarrenden Gußstückes praktisch unvermeidbar, was zu den bekannten Nachteilen des Druckgußproduktes wie Dehnungsdefizit, Mangel an Schweißbarkeit und Aushärtbarkeit führt.

Beim Vakuumdruckguß sind Verfahrensvarianten bekannt, bei denen in Verbindung mit dem Evakuieren des Formhohlraumes vor dem Schuß die Schmelze aus dem Warmhalteofen in die Schußkammer eingesaugt wird. Neben den bereits beim Standard-Druckgießen, insbesondere mit der horizontalen Schußkammer auftretenden Nachteilen kommt es hier durch die beim Öffnen der Form zurückfallende Schmelzesäule im Ansaugrohr zu zusätzlicher Oxidbildung, was zu entsprechenden Einschlüssen im Gußprodukt führt. Außerdem kann auch eine Vakuumanwendung bei bestimmten Schmelzen (z.B. Magnesium-Legierungen) oder Legierungszusätzen aufgrund eines höheren Dampfdruckes zu Problemen führen.

Beim bekannten Niederdruck-Kokillengießverfahren wird die Schmelze mit Hilfe von Gasdruck über ein Steigrohr aus dem Warmhalteofen von unten in die Gießform gedrückt und bis zum Abschluß der Erstarrung in der Form unter einem geringen Überdruck von maximal 1 bar gehalten. Dieses Verfahren ermöglicht einen geringen Kreislaufanteil bei der Gußproduktion, erfordert jedoch besondere Maßnahmen gegen die Oxidbildung im Steigrohr und erweist sich durch seine konvektionsbedingten langen Taktzeiten gegenüber anderen Gießverfahren als benachteiligt.

Beim Flüssigpressen, Preßgießen oder Verdrängungsgießen wird Schmelze von oben mit frei fallendem Gießstrahl in ein zunächst offenes Preßgesenk eingegossen, dessen unteren Teil sie ganz oder teilweise ausfüllt. Nach Entfernen der Gießkelle fährt ein Stempel von oben in das Gesenk und verdrängt die Schmelze zur vollständigen Füllung aller Formkonturen. Die Erstarrung verläuft unter dem weiteren Druck des Stempels, so daß ein Werkstück mit dichtem Gefüge erhalten werden kann, sofern eine ausreichende Entlüftung des Formhohlraumes erreicht wurde. Dieses Verfahren konnte sich in der Produktionstechnik nicht durchsetzen, da es umständlich und zeitraubend ist und nur einfache, dickwandige Werkstücke liefert.

Die verschiedenen oben beschriebenen Druck- und Preßgießverfahren sind insbesondere aus dem Gießerei-Lexikon, Ausgabe 1991, Fachverlag Schiele und Schön, Berlin bekannt.

Bei einer Vorrichtung gemäß der DE-PS 30 23 917 wird die Schmelze aus einem ausschwenkbaren Gießaggregat von unten in eine Druckgießform gefördert. Als Nachteile erscheinen auch hier die erforderliche Befüllung der samt Kolben und Antrieb ausgeschwenkten Gießkammer über den frei fallenden Gießstrahl mittels Schöpfdosierung aus einem separaten Warmhalteofen, die zusätzlichen Schritte des Zurückschwenkens und Ankoppelns des Gießaggregates an die Form sowie die aufwendige und teure Gesamtkonstruktion.

Aus der US-A-4 436 140 ist eine Vorrichtung bekannt, die für die Durchführung des klassischen Vertikalen-Kaltkammer-Druckgießverfahrens geeignet ist. Diese Vorrichtung besteht aus zwei Gießformhälften, wobei zur Formfüllung ein Anschnittsystem verwendet wird, das über eine seitlich unterhalb der Gießform liegende Füllkammer beschickt wird, die zum Ausdrücken der Schmelze über einen Stempel verfügt. Das Befüllen der Füllkammer erfolgt über eine trichterförmige Einguß tasse mit einem frei fallenden Gießstrahl. Hierbei treten nachteilige Temperaturverluste sowie Oxidbildung, Lufteinschlüsse und deren Verwirbelung auf, die zu den bekannten Problemen hinsichtlich der Bauteileigenschaften führen. Im Anschluß an die Füllung der Kammer wird ein zweiter Kolben in diese eingeführt, der die Eingießöffnung der Eingußtasse verschließt und dazu dient, nach erfolgter Füllung der Gießform einen Nachdruck aufrechtzuerhalten. Bei der Aufbringung des Nachpreßdruckes wird gleichzeitig Luft komprimiert, die wiederum in die Schmelze und damit in die Gießform gelangt und hier zu nachteiligen Lufteinschlüssen führt. Sowohl die Formfüllung wie auch die Nachverdichtung wird über ein Anschnittsystem bewirkt, das beim Einfüllvorgang eine Umlenkung des Materialflusses bedingt und damit gleichfalls zu nachteiligen Verwirbelungen und zur Strömungsbehinderung führt. Hierdurch erhöht sich zwangsweise auch der benötigte Einspritzdruck. Ein weiterer Nachteil besteht darin, daß auch die Dichtspeisung über diesen Anschnitt erfolgen muß, was nur eine beschränkte Zeit möglich ist. Dieser Anschnitt bewirkt ferner, daß über eine Nachverdichtung eine Lunkerung nur bedingt zu vermeiden ist, wobei besonders kritische Produktbereiche wie beispielsweise Materialanhäufungen nicht beeinflußt werden können.

Allen bekannten Verfahren gemeinsam ist schließlich ein Mangel an ausreichenden Kontrollmöglichkeiten für die beim Verfahrensablauf zur Wirkung kommenden Parameter, so daß die notwendige Einengung ihrer Streubreiten behindert wird und damit die für eine rationelle Fertigung unverzichtbare Treffsicherheit bzw. Reproduzierbarkeit bei der Produktqualität nicht erreicht werden kann.

Aufgabe der vorliegenden Erfindung ist die Schaffung eines neuartigen Verfahrens und einer neuartigen Vorrichtung, die die Fertigung von hochbeanspruchbaren Bauteilen insbesondere auch mit großen Dimensionen, komplexer Formgebung und Mehrfachfunktion in einer Kompaktanlage mit engster Kopplung und Steuerung der Fertigungsschritte bei gleichzeitiger Taktverkürzung auf besonders rationelle Weise ermöglichen. Dabei sollen insbesondere die Bedingungen für die Vorgänge beim Schmelzen, Formfüllen und Erstarren optimiert werden, so daß Bauteile mit besonders feinkörnigem und dichtem Gefüge mit hohem Gleichmäßigkeitsgrad erhalten werden.

Diese Aufgabe wird mit den Merkmalen des Anspruches 1 oder 21 gelöst.

Das erfindungsgemäße Verfahren zeichnet sich durch eine Reihe erheblicher Vorteile aus.

Die Chargierkörper können optimal auf das Bauteilgewicht abgestimmt werden, so daß der bei konventioneller Arbeitsweise erhebliche Materialaufwand vermieden wird. So besteht die Möglichkeit, daß die Preßkolbenstirnfläche als Formwandteil genutzt werden kann.

Da erfindungsgemäß die Füllkammer direkt angrenzend an den Formhohlraum ausgebildet ist, ergeben sich minimale Transport- oder Förderwege für die Schmelze, so daß die aus dem Stand der Technik bekannten Nachteile vermieden werden. Zunächst kommt es insbesondere nicht zu den nachteiligen Temperaturschwankungen, unkontrollierbaren Oxidbildungen und Abbrandverlusten. Durch die Möglichkeit, geeignete Formfülltemperaturen in der Füllkammer mit entsprechender Heizung einzustellen, kann auch unterkühltes oder teilerstarrtes Material verarbeitet werden. Aufgrund der großen Füllquerschnitte und kurzen Fließwege wird eine stark beruhigte Formfüllung mit kompakt gehaltenem Schmelzevolumen ohne Spritzen und Verwirbeln erreicht. Da es hier gegenüber dem Druckgießverfahren auch zu keinerlei Verdüsen der Schmelze während der Formfüllung infolge des niedrigen Fülldruckes und der möglichen großen Querschnitte kommt, können grundsätzlich auch verlorene Kerne ähnlich wie beim Kokillenguß eingesetzt werden.

Die vorliegende Erfindung eignet sich weiterhin dazu, in den Formhohlraum vorgefertigte Festkörper einzubringen, die mit dem Schmelzematerial zu verbinden oder in das Bauteil zu integrieren sind. Die Festkörper können beispielsweise aus Halbzeugprofilen bestehen, die dann beim Füllvorgang durch die Schmelze, die anschließend zu Knotenpunkten erstarrt, verbunden werden. Das hierbei mögliche Anschmelzen der zu verbindenden Profilenden gewährleistet einen optimalen Verbund. Auf diese Weise wird die Herstellung größerer Rahmenkonstruktionen beispielsweise für den Chassis- oder Karosseriebau ermöglicht. Nach dem Vorbild armierter Betonkonstruktionen können vorgefertigte Armierungen aus hochfesten Materialien im Formhohlraum in geeigneter Weise fixiert und durch die Schmelze nach Erstarrung zu einem hochbelastbaren Bauteil integriert werden. In ähnlicher Weise ist es möglich, für die Herstellung kastenförmiger Konstruktionen mit hoher Gestaltfestigkeit im Bauteil verbleibende Füllkörper einzubeziehen.

Als weitere Beispiele zu den vielfältigen Problemlösungsmöglichkeiten durch Verbundmaterialien unter Einsatz des neuen Verfahrens seien das Aufbringen metallischer Überzüge oder Schichten, feuerfeste Armierungen von Brennraumwänden und insbesondere die gleichzeitige Füllung eines Formhohlraumes mit Schmelzen aus unterschiedlichen Materialien genannt. Letzteres bietet ebenfalls besondere Vorteile bei der Herstellung von Bauteilen mit besonderer lokaler Beanspruchung. Die Verteilung mehrerer Füllkammern über größere Flächen erlaubt die Herstellung besonders großer Formen für entsprechend größere Bauteile oder für die Fertigung mehrerer Teile gleichzeitig.

In beiden Fällen werden die Fließwege während der Formfüllung deutlich verkürzt, so daß örtliche Überhitzungen und zu kühle Bereiche sowie ein materialintensives, verzweigtes Anschnitt- und Speisesystem vermieden werden.

Weitere Vorteile liegen in der Möglichkeit, die Füllkammer in einen unteren Schmelz- und einen oberen Preßbereich zu unterteilen und die Schmelzkammer dann mit Hilfe eines entsprechenden Manipulators auszuwechseln. Bei Zuordnung mehrerer Schmelzkammern zu der mit der Form fest verbundenen Preßkammer wird einmal die Schmelzzeit deutlich verkürzt, zum anderen ist bei auftretendem Verschleiß ein rasches Auswechseln möglich. Der bei mobiler Schmelzkammer erforderliche Boden kann auf verschiedene Weise realisiert werden, wie z. B. Einsatz einer verschiebbaren Scheibe, die gegebenenfalls mit zusätzlicher Funktion am Bauteil verbleibt; fest verbleibender Boden am aufgeschmolzenen Chargierkörper als "Preßkolben"; becherförmige nicht schmelzende Umhüllung des Chargierkörpers; zusätzlicher Preßkolben.

Darüberhinaus ermöglicht die Unterteilung der Füllkammer in Schmelz- und Preßkammer den Einsatz unterschiedlicher Werkstoffe für diese differierenden Funktionsbereiche beispielsweise Keramik oder Cermets für die Schmelzkammer und Warmarbeitsstahl für die Preßkammer. Schließlich bringt auch die mögliche Verwendung hochfeuerfester, elektrisch nicht leitender Materialien für die Schmelzkammerwand bei Verwendung einer Induktionsheizung Vorteile.

Für die Formfüllung ist besonders vorteilhaft, wenn zum einen mehrere große Einströmöffnungen für die Schmelze direkt in dem Formhohlraum vorhanden sind und zum anderen dieser unter Ausnutzung der jeweiligen Bauteilgeometrie erst während seiner Füllung auf die festgelegten Bauteildimensionen verkleinert wird, so daß genügend große Durchflußquerschnitte auch im Formhohlraum bestehen. Diese Verkleinerung des Formhohlraumvolumens kann beispielsweise durch Absenken eines Formballenteiles und vollständiges Einrücken von Kernschiebern oder geeigneten Formteilen erfolgen. Diese Maßnahmen unterstützen die Verdrängungswirkung der Preßkolben, verkürzen die Fließwege und erhöhen die Füllgeschwindigkeit. Beeinträchtigungen des Formfüllvermögens der Schmelze durch Abkühlung und teilweise Erstarrung werden vermieden, so daß das gefürchtete Kaltlaufproblem beseitigt ist. Das vorschlagsgemäß erst am Ende der Formfüllung erfolgende vollständige Schließen der Form unmittelbar vor dem Aufbau eines höheren Druckes ermöglicht auch während der Formfüllung einen freien Abzug für die im Formhohlraum befindlichen oder im Kontakt der Schmelze mit der Formwandschlichte zusätzlich entstehenden Gase. Diese können vor der kompakt einströmenden Schmelze entweichen, so daß die bei bekannten, ähnlichen Verfahren auftretenden, außerordentlich nachteiligen Gaseinschlüsse im Bauteilgefüge verhindert werden.

Die nach beendeter Formfüllung verstärkt ablaufende Erstarrung des Bauteiles verursacht bekanntlich aufgrund der Erstarrungsschrumpfung ein beträchtliches Volumendefizit, das in Form von Gefügeauflockerungen, Innen- und Außenlunkern sowie Maßabweichungen die Bauteileigenschaften erheblich beeinträchtigen kann. Hier sind zur Fehlereinschränkung Materialzugaben erforderlich, die beim Stand der Technik als mit dem Bauteil erstarrende Speiser zur Anwendung kommen. Ihre Wirksamkeit ist jedoch erfahrungsgemäß beschränkt, der Materialaufwand erheblich. Vorteilhafter ist hier nach der Erfindung eine gleichmäßigere über das Bauteil verteilte Materialzugabe, die durch Formraum-Vergrößerung an den dafür besonders geeigneten Stellen im wesentlichen am Ende der Formfüllung einsetzt und deren Volumenrückstellung auf Bauteil-Sollmaße im Verlauf der Erstarrung erfolgt. Die erforderliche Formraum-Vergrößerung kann beispielsweise durch eine über die Formwanddicke regulierbare elastische Ausbauchung verursacht durch Druckanstieg im Füllmaterial erreicht und durch Druckelemente begrenzt werden, die anschließend auch die Rückstellung besorgen. Die Druckelemente können zusätzlich auch bei entsprechender Ausbildung eine Kühlfunktion übernehmen und durch geeignete zeitliche Abstimmung der Aktivierung eine Erstarrungslenkung realisieren. Für die Gefüge-Dichtspeisung während des Erstarrungsablaufes ist weiterhin von Vorteil, wenn die in den sich verengenden Speisungskanälen befindliche Schmelze bewegt wird. Dies kann ebenfalls mit Hilfe der Druckelemente im Zusammenwirken mit den Preßkolben erreicht werden, indem mit geeigneter Frequenz pulsierender Druck zur Anwendung kommt. Die genannten Maßnahmen ergeben in ihrer Koordination eine Optimierung des Erstarrungsablaufes und erreichen nicht zuletzt auch durch die Eliminierung des nachteiligen frühzeitigen Freischwindens von der Formwand mit lokaler Unterbrechung des Wärmeflusses eine deutliche Taktzeitverkürzung.

Zum Start des Verfahrensablaufes z. B nach Fig. 1 werden die Chargierkörper mit Hilfe einer Zuführeinrichtung und der Preßkolben - bei Mehrfachschmelzkammern auch direkt - in die Schmelzkammern befördert, die kurz zuvor zusammen mit den Preßkammern und dem Formhohlraum mit Schutzgas gespült worden sind. Nach dem Aufschmelzen schieben die Preßkolben die Schmelze durch die Preßkammern zur Formfüllung in den Formhohlraum. Dieser ist zunächst im Sinne einer optimierten Formfüllung ohne Spritzen und Gaseinwirbelung mit genügend großen Entlüftungskanälen nach außen geöffnet bzw. je nach Maßgabe der jeweiligen Bauteilgeometrie zu Beginn und während der Formfüllung noch nicht vollständig geschlossen. So können während der Formfüllung die im Formhohlraum befindlichen oder durch die Berührung der Schmelze mit dem Formtrennmittel zusätzlich entstehenden Gase vor der im wesentlichen von unten kompakt einströmenden Schmelze nach oben vollständig entweichen bzw. durch Anlegen von Unterdruck abgesaugt werden. Besteht die Möglichkeit, die Form bei entsprechend geeigneter Bauteilgeometrie erst während der Formfüllung vollständig zu schließen, beispielsweise durch Absenken eines Ballenteiles oder vollständiges Einfahren von Kernschiebern, so wird mit diesen Maßnahmen ebenfalls die Formentlüftung verbessert und darüberhinaus durch die zusätzliche Verdrängungswirkung bei kurzen Fließwegen die Füllgeschwindigkeit gesteigert. Beides erhöht in besonderer Weise das Formfüllvermögen der Schmelze, so daß das gefürchtete Kaltlaufrisiko eliminiert wird.

Am Ende der Formfüllung ist dann die Form vollständig geschlossen, was im Falle der Anwendung von Entlüftungskanälen durch deren Abdeckung beispielsweise mit Hilfe von Schiebern erfolgt, die auch gegebenenfalls austretende Schmelze stoppen können. Zu diesem Zeitpunkt wird mit Hilfe der Preßkolben und weiterer in die Formwände an geeigneter Stelle eingebaute Druckelemente, wie beispielsweise beweglicher Formeinsätze, Auswerferstifte oder Formbauteile, die eine lokale elastische Formwandverformung zur Druckausübung ermöglichen, das abkühlende und erstarrende Bauteil zum Ausgleich des durch die Erstarrungsschrumpfung entstehenden Volumendefizits unter einen entsprechenden Preßdruck gesetzt. Das für den Ausgleich erforderliche Schmelzevolumen wird an den jeweiligen Berührungsstellen der Schmelze mit den Druckelementen durch die dort am Ende der Formfüllung eingestellte Formraumvergrößerung bereitgehalten.

Der Preßdruck kann von allen Druckelementen gleichzeitig, z. B. stoßartig, ausgeübt und bis zur vollständigen Erstarrung des Bauteiles aufrecht erhalten werden. Als besonders vorteilhaft für die Dichtspeisung des Gefüges in komplex geformten Bauteilen mit größeren Wanddickenunterschieden und Materialanhäufungen kann sich aber auch ein mit geeigneter Frequenz pulsierender Preßdruck erweisen. Hierbei können beispielsweise zwei Druckgeber über eine geeignete Distanz derart miteinander korrespondieren, daß Schmelze während der Erstarrung innerhalb eines sie verbindenden Speisungskanals reversibel verschoben wird, was die Speisungsbedingungen deutlich verbessert. Schließlich können Druckgeber in Verbindung mit einer Formkühlung, beispielsweise der im Kokillengießverfahren mit Erfolg eingesetzten Schwell-Sequenz-Kühlung nach DE-PS 26 46 060 eingesetzt werden, wobei eine bedeutsame Taktzeitverkürzung erzielbar ist.

Im folgenden wird die Erfindung anhand von Ausführungsbeispielen in Verbindung mit der Zeichnung beschrieben, in dieser zeigen:
- Fig. 1: eine Seitenansicht, teilweise im Schnitt, eines ersten Ausführungsbeispieles der erfindungsgemäßen Vorrichtung,
- Fig. 2: eine Seitenansicht, teils im Schnitt, eines zweiten Ausführungsbeispieles der erfindungsgemäßen Vorrichtung,
- Fig. 3: ein weiteres Ausführungsbeispiel gemäß der Erfindung, bei dem die Füllkammer 2 in eine Preßkammer und eine Schmelzkammer unterteilt ist,
- Fig. 4: ein weiteres Ausführungsbeispiel gemäß der Erfindung, bei dem das zu verarbeitende Material in einen Behälter eingesetzt, der Füllkammer zugeführt wird,
- Fig. 5: ein Detail der Wandausbildung der Gießform mit einem die Wand verformenden Preßkolben und
- Fig. 6: ein Detail der Wandausbildung der Gießform, bei dem die Wandverformung über ein Kühl-/Heizmittel erfolgt.

Bei dem Ausführungsbeispiel nach der Fig. 1 wird der Formhohlraum durch ein Formoberteil 3 und ein Formunterteil 4 gebildet. Das Formoberteil 3 ist an einer Aufspannplatte 15 befestigt und mittels einer Verriegelungseinrichtung 10 in Form eines Kniehebels höhenverschiebbar angeordnet. Der Kniehebel wird über einen Hydraulikantrieb 16 betätigt, der am Maschinengestell 9b befestigt ist.

Das Formunterteil 4 wird vom Maschinengestell 9a getragen und hat auf seiner Unterseite 3 Öffnungen 5, über die das verflüssigte Material in den Formhohlraum 1 eingedrückt wird. An den Öffnungen 5 sind Füllkammern 2 angeschlossen, die das Maschinengestell 9 durchsetzen und zwei Bereiche bilden, und zwar eine obere Preßkammer 23 sowie eine untere Schmelzkammer 24.

Unterhalb der Füllkammern 2 ist ein Zuführtisch 12 für die Zuführung von Rohlingen 11 in die Füllkammern 2 vorgesehen.

Das Einbringen der Rohlinge 11 in die Schmelzkammer 24 erfolgt mit Hilfe von Preßkolben 7, wobei jeder Füllkammer 2 ein Preßkolben 7 zugeordnet ist. Die Preßkolben 7 sind auf einer Preßkolbenplatte 18 angeordnet, die über einen Hydraulikantrieb 17 verschoben wird, der am Maschinengestell 9c befestigt ist. Die Rohlinge 11 werden, wie dies in Fig. 1 dargestellt ist, über die nach unten verfahrenen Preßkolben geschoben und über diese in die Schmelzkammer 24 eingeschoben. Nach dem erfolgten Aufschmelzen der Rohlinge wird die Schmelze mittels der Preßkolben 7 nach oben in die Preßkammer 23 verschoben, worauf diese dann in den Formhohlraum 1 austreten kann. Aufgrund der großen Querschnitte der Öffnungen 5 kann dieses Einschieben ohne große Turbulenzen und mit einem relativ geringen Druck erfolgen. Beim Einschiebvorgang ist bei diesem Ausführungsbeispiel das Formoberteil etwas vom Formunterteil abgehoben, so daß die im Formhohlraum befindliche Luft über den Spalt zwischen Formoberteil 3 und Formunterteil 4 entweichen kann. Nach der vollständigen Formfüllung wird das Oberteil 3 dichtend auf das Unterteil 4 abgesenkt, worauf dann die Erstarrung der Schmelze unter Aufbringung des Hochdruckes beispielsweise durch die Preßkolben 7 erfolgt.

Die Erwärmung der Schmelzkammer 24 erfolgt vorteilhaft über eine Induktionsheizung 8, wobei bei einer einstückigen Ausbildung der Füllkammer 2 als Preßkammer und Schmelzkammer der aus hochfestem Stahl bestehende Hohlzylinder beide Bereiche durchsetzen muß.

Bei dem Ausführungsbeispiel nach Fig. 2 erfolgt das Aufschmelzen des Rohlings 11 bzw. des Chargierbolzens in einem Niederdruck-Schmelzofen 13, wobei die Rohlinge 11 über ein Beschickungsrohr 21 in den Ofen 13 eingebracht werden. Die Abdichtung des Beschickungsrohres 21 erfolgt über eine Dichtung 26, die zwischen Rohling 11 und der Innenwandung des Beschickungsrohres 21 angeordnet ist. Über ein Steigrohr 14, das mit einem Niveausensor 22 versehen ist, wird die Schmelze in die Füllkammer 6 über eine Öffnung 20 eingedrückt. Nach Füllung der Füllkammer 6 wird der Preßkolben 7 nach oben verschoben, wobei die Öffnung 20 verschlossen wird, so daß kein weiteres Material in die Füllkammer 6 nachfließen kann. Das Schmelzematerial 19 wird dann durch die Öffnungen 5 entsprechend der Fig. 1 in den Formhohlraum eingedrückt.

Die Schmelz- und Dosiereinrichtung nach Fig. 2 eignet sich auch in besonderer Weise für die Herstellung besonders großer Bauteile mit erhöhtem Materialbedarf. So kann hier aus dem Schmelzofen 13 die Schmelze durch den Dosierspalt 20 und die Füllkammer 6 hindurch in den Formhohlraum gedrückt werden, wobei dann der Preßkolben 7 lediglich die Formfüllung beendet und die Nachspeisung - gegebenenfalls in Verbindung mit weiteren Druckelementen in der Formwand - übernimmt. Bei Einsatz von mehreren Füllkammern 6 können diese über Verzweigungen oder Mehrfachanordnung des Füllrohres 14 mit Schmelze versorgt werden.

Bei dem Ausführungsbeispiel nach Fig. 3 sind gleiche Teile mit gleichen Bezugszeichen versehen. Dieses Ausführungsbeispiel unterscheidet sich von dem nach Fig. 1 im wesentlichen dadurch, daß die Füllkammer 2 zweiteilig ausgebildet ist und in eine separate Preßkammer 23 und Schmelzkammer 24 unterteilt ist. Die Schmelzkammer 24 kann relativ zur Preßkammer 23 verschoben werden, so daß der Schmelzvorgang des Rohlinges 11 an anderer Stelle erfolgen kann, wobei die einzelnen Schmelzkammern beispielsweise auch in einem Karussell angeordnet sein können. Dies ist vorteilhaft, denn dadurch kann die Leistung der Gießvorrichtung wesentlich erhöht werden, denn die Schmelzzeit verlängert nicht mehr die Formfüll- und Erstarrungszeit für die Herstellung des Bauteiles. Darüberhinaus kann die innere Hülse der Schmelzkammer 24 auch aus einem Isoliermaterial hergestellt werden, das dann nicht notwendigerweise auch hohe Druckkräfte aushalten muß. Diese Hülse aus Isoliermaterial 27 ist dann von der Induktionsheizung 8 umgeben.

Da in die bewegliche Schmelzkammer von unten der Preßkolben 7 eingeschoben wird, muß entweder in die Schmelzkammer ein verschiebbarer Boden 28 eingelegt werden, der das Schmelzematerial am Auslaufen hindert, oder aber die Heizeinrichtung wird so angeordnet, daß der untere Bereich des Rohlinges nicht mit aufschmilzt, so daß der Rohling selbst den Bodenabschluß bildet.

Zur Behinderung des Wärmeflusses aus der Schmelzkammer 24 in die Platte 9a ist ein Isolierring 29 angeordnet.

Zur Entlüftung des Formhohlraumes 1 beim Einschieben des Schmelzematerials dienen Bohrungen 31, die in der Wandung des Formunterteiles 4 oder des Formoberteiles 3 angeordnet sind. Diese Öffnungen 31 werden dann über einen Schieber 32, der durch die Verschiebung der Aufspannplatte 15 in die Schließstellung betätigt wird, verschlossen.

Des weiteren ist das Formoberteil 3 über eine Feder 33 gegenüber der Aufspannplatte 15 abgestützt. Diese Feder bewirkt, daß einerseits das Formoberteil mit einem ausreichenden Druck während der Formfüllung am Formunterteil 4 anliegt, daß andererseits jedoch die Öffnungen 31 noch nicht vom Schieber 32 verschlossen werden. Nach dem Verschließen der Öffnungen 31 und während der Erstarrung unter hohem Druck liegt die Aufspannplatte 15 mit der Schieberplatte 41 kraftschlüssig am Formoberteil 3 an, so daß dann Formoberteil und Formunterteil mit dem gewünschten Druck gegeneinander gepreßt werden.

Der beim Erstarrungsvorgang aufrechterhaltene Druck kann entweder durch den Preßkolben 7 oder aber durch einen weiteren Preßkolben 30 aufgebracht werden, wobei durch ein Zusammenwirken beider Kolben während des Erstarrungsvorganges auch ein reversibles Fließen der Schmelze im Formhohlraum 1 erhalten werden kann.

Bei dem Ausführungsbeispiel nach Fig. 4 sind gleiche Teile mit gleichen Bezugszeichen versehen. Dieses Ausführungsbeispiel unterscheidet von dem nach Fig. 3 dadurch, daß das Chargiermaterial in einem Becher 35 aus feuerfestem Material in die Schmelzkammer 24 eingebracht wird und in diesem erschmolzen wird. Im Anschluß hieran wird der Becher einschließlich des ganz oder teilweise geschmolzenen Materials in die Preßkammer 23 mittels des Preßkolbens 7 geschoben. Das eigentliche Einbringen des Schmelzematerials in den Formhohlraum 1 erfolgt dann mittels eines Preßkolbens 34, der von oben in den Becher eintaucht, wobei die Schmelze aus diesem verdrängt wird und zwischen der Kolbenwandung und der Becherinnenwandung nach oben in den Formhohlraum 1 gelangt.

Das Ausführungsbeispiel nach Fig. 5 zeigt einen Wandabschnitt 36, beispielsweise des Formober- oder des Formunterteiles, wobei dieser Wandabschnitt 36 aus einem relativ dünnen Material ausgebildet ist, so daß sich dieser beim Füllvorgang des Formhohlraumes 1 verformt. Hinter diesem flexiblen Wandabschnitt 36 ist ein Preßkolben 37 angeordnet, der beispielsweise mit Bohrungen 38 für ein Kühl- oder Heizmittel versehen werden kann. Beim Erstarrungsvorgang wird der Preßkolben 37 gegen den flexiblen Wandabschnitt 36 gedrückt, so daß auch beim Erstarrungsvorgang der Druck im Material aufrechterhalten werden kann.

Das Ausführungsbeispiel nach Fig. 6 zeigt gleichermaßen einen flexiblen Wandabschnitt 36, hinter dem eine Druckkammer 39 angeordnet ist. Dieser Wandabschnitt kann gleichfalls bei der Formfüllung vom Formraum weg - zu dessen Vergrößerung - verformt werden, wobei dann beim Erstarrungsvorgang aufgrund eines durch ein Rohr 40 eingeleiteten Druckmittels diese Verformung wieder rückgängig gemacht wird, wobei gleichermaßen auch eine Verformung des Wandabschnittes 36 zum Formraum hin erhalten werden kann. Diese Formraumvergrößerungen an den dafür geeigneten Bauteilbereichen am Ende der Formfüllung und die entsprechenden Verkleinerungen während der Erstarrung durch die Vorrichtungsbeispiele nach den Fig. 3, 5 und 6 kompensieren das durch die Erstarrungsschrumpfung bedingte Volumendefizit im Bauteil. Das Druckmittel kann darüberhinaus auch zur Kühlung oder zur Heizung des entsprechenden Wandabschnittes 36 herangezogen werden.

Alle beschriebenen Maßnahmen können durch computergestützte Meß- und Regelungstechnik optimiert, koordiniert und so zu einem besonderen Synergie-Effekt gebracht werden.

## Patentansprüche

1. Verfahren zur Erzeugung von Bauteilen, bei welchem flüssiges oder teilflüssiges Material in einen zumindest aus zwei Formhälften gebildeten Formhohlraum eingebracht wird, wobei der Werkstoff in zumindest einer unmittelbar unterhalb des Formhohlraumes liegenden Füllkammer in eine für die Formfüllung geeignete Konsistenz gebracht, dann in den zur Entlüftung noch nicht vollständig geschlossenen Formhohlraum steigend gefördert und dort nach Schließen des Formhohlraumes während der Verfestigung unter einem örtlich differenziert einstellbaren Druck gehalten wird.

2. Verfahren nach Anspruch 1, dadurch gekennzeichnet, daß das zu verflüssigende Material in fester Form in die Füllkammer eingeführt wird.

3. Verfahren nach Anspruch 1, dadurch gekennzeichnet, daß der Werkstoff in flüssiger Form in die Füllkammer eingeführt wird.

4. Verfahren nach einem der Ansprüche 1 bis 3, dadurch gekennzeichnet, daß Teile der Form bei Beginn des Füllvorganges zumindest teilweise geöffnet sind und gegen Ende der Formfüllung vollständig geschlossen werden.

5. Verfahren nach einem der Ansprüche 1 bis 4, dadurch gekennzeichnet, daß zumindest eine Formhälfte Entlüftungskanäle aufweist, die am Ende der Formfüllung geschlossen werden.

6. Verfahren nach einem der Ansprüche 1 bis 5, dadurch gekennzeichnet, daß das Formraum-Volumen spätestens gegen Ende der Formfüllung im Vergleich zum Volumen des erstarrten Bauteiles vergrößert wird und daß im Verlauf der Erstarrung die Volumenvergrößerung rückgängig gemacht wird.

7. Verfahren nach einem der Ansprüche 1 bis 6, dadurch gekennzeichnet, daß zur Dichtspeisung des Bauteilgefüges während der Erstarrung der Preßdruck pulsierend verändert wird.

8. Verfahren nach Anspruch 7, dadurch gekennzeichnet, daß bei Anwendung mehrerer Druckelemente deren Druckstöße so aufeinander abgestimmt sind, daß die während der Erstarrung in Speisungskanälen befindliche Schmelze reversierbar bewegt wird.

9. Verfahren nach einem der Ansprüche 1 bis 8, dadurch gekennzeichnet, daß die Formhälften gekühlt werden.

10. Verfahren nach einem der Ansprüche 1 bis 9, dadurch gekennzeichnet, daß mehrere Kühlzonen in den Formhälften nach dem Schwell-Sequenz-Kühlungsprinzip aktiviert werden.

11. Verfahren nach Anspruch 10, dadurch gekennzeichnet, daß die Kühlzonen in der Form in Abstimmung mit den in die Wand der Formhälften eingebauten Druckelementen aktiviert werden.

12. Verfahren nach einem der Ansprüche 10 oder 11, dadurch gekennzeichnet, daß Kühlelemente und Druckelemente zu einer Funktionseinheit zusammengefaßt sind.

13. Verfahren nach einem der Ansprüche 1 bis 12, dadurch gekennzeichnet, daß bei Anwendungen mehrerer Füllkammern diese mit unterschiedlichen Werkstoffen beschickt werden.

14. Verfahren nach einem der Ansprüche 1 bis 13, dadurch gekennzeichnet, daß das zu schmelzende Material bzw. die Schmelze in einer becherförmigen Umhüllung aus Feuerfest-Material in die Füllkammer eingesetzt wird und von dort durch einen aus oder mit dem Formoberteil nach unten fahrenden Preßkolben zur Formfüllung verdrängt wird.

15. Verfahren nach Anspruch 14, dadurch gekennzeichnet, daß ein gefüllter Becher von einem ein Widerlager beim Preßvorgang bildenden Preßkolben in die Füllkammer eingeschoben wird.

16. Verfahren nach einem der Ansprüche 1 bis 15, dadurch gekennzeichnet, daß die Füllkammer in einen Schmelz- und Preßbereich unterteilt ist.

17. Verfahren nach einem der Ansprüche 14 bis 16, dadurch gekennzeichnet, daß die Förderung des Bechers durch den Preßkolben erfolgt.

18. Verfahren nach einem der Ansprüche 1 bis 17, dadurch gekennzeichnet, daß Festkörper in den Formhohlraum eingelegt, fixiert und durch Einbringen von Schmelze miteinander verbunden bzw. in das Bauteil integriert werden.

19. Verfahren nach einem der Ansprüche 1 bis 18, dadurch gekennzeichnet, daß Chargierkörper beim Schmelzen in der Füllkammer im Bereich ihrer unteren Stirnfläche in festem Zustand verbleiben.

20. Verfahren nach einem der Ansprüche 1 bis 18, dadurch gekennzeichnet, daß die Dosierung der Schmelze in der Füllkammer mit Hilfe einer Regelung des Gasdruckes oberhalb des Schmelzespiegels im Ofen sowie dem Volumen des Chargierkörpereinschubs in Verbindung mit einem Niveausensor erfolgt.

21. Vorrichtung zur Erzeugung von Bauteilen, insbesondere nach dem Verfahren nach einem der Ansprüche 1 bis 20, mit einem Formhohlraum (1) der zumindest aus einem Formoberteil (3) und einem Formunterteil (4) gebildet wird, wobei das Formunterteil (4) in seinem Boden mit zumindest einer Öffnung (5) versehen ist, die in direkter Verbindung mit einer mit Chargiermaterial füllbaren Füllkammer (6) steht, deren Inhalt durch einen Preßkolben (7) verdrängbar, und die mit einer Heizung (8) versehen ist, und wobei das im Formhohlraum (1) enthaltene Material über mehrere Druckelemente (17, 7; 30; 36, 37; 34) beaufschlagbar ist und die Vorrichtung mit einer verschließbaren Entlüftungsöffnung (3, 4, 31) versehen ist.

22. Vorrichtung nach Anspruch 21, dadurch gekennzeichnet, daß in die Füllkammer (6) vertikal von unten ein Preßkolben (7) einschiebbar ist.

23. Vorrichtung nach Anspruch 21 oder 22, dadurch gekennzeichnet, daß mehrere jeweils mit einer Füllkammer (6) verbundene Öffnungen (5) an dem Formunterteil (4) ausgebildet sind.

24. Vorrichtung nach einem der Ansprüche 21 bis 23, dadurch gekennzeichnet, daß das Formunterteil (4) mit der festen Aufspannplatte (9) der Vorrichtung verbunden ist, während das Formoberteil (3) an der Aufspannplatte (15) vertikal bewegbar angeordnet und mit einer Schließeinrichtung (10) versehen ist.

25. Vorrichtung nach einem der Ansprüche 21 bis 24, dadurch gekennzeichnet, daß die Füllkammer (6) mit einer Induktionsheizung (8) versehen ist.

26. Vorrichtung nach einem der Ansprüche 21 bis 25, dadurch gekennzeichnet, daß die Füllkammer (6) mehrteilig (Schmelz- und Preßteil) und gegebenenfalls aus verschiedenen Werkstoffen gebildet ist.

27. Vorrichtung nach einem der Ansprüche 21 bis 26, dadurch gekennzeichnet, daß ein fester Chargierkörper (11) mittels einer Zuführeinrichtung zu der Füllkammer (6) bringbar ist.

28. Vorrichtung nach Anspruch 27, dadurch gekennzeichnet, daß die Zuführeinrichtung mit einem Magazin verbunden ist und einen Zuführtisch (12) umfaßt.

29. Vorrichtung nach einem der Ansprüche 21 bis 28, dadurch gekennzeichnet, daß einem der Preßkolben (7) mehrere bewegliche jeweils mit einer Heizung (8) versehene Schmelzkammern (24) als Teile der Füllkammern (6) zugeordnet sind.

30. Vorrichtung nach einem der Ansprüche 21 bis 29, dadurch gekennzeichnet, daß der Preßkolben (7) zusammen mit einer Schmelzkammer (24) zwischen einer festen Aufspannplatte (9a) und einer Preßkolbenplatte (18) verfahrbar ist.

31. Vorrichtung nach Anspruch 29 oder 30, dadurch gekennzeichnet, daß die Füllkammer (6, 24) mit einem verschiebbaren Boden (28) versehen ist.

32. Vorrichtung nach einem der Ansprüche 21 bis 26, dadurch gekennzeichnet, daß die Schmelze (19) mittels eines Füllrohres (14) aus einem Schmelzofen (13), der über ein Zuführrohr (21) mit Abdichtung (26) mit festem Chargiermaterial (11) versorgt wird, in die Füllkammer (6) einbringbar ist.

33. Vorrichtung nach einem der Ansprüche 21 bis 32, dadurch gekennzeichnet, daß die Stirnfläche des Preßkolbens (7) in dessen Endstellung formgebende Fläche des Formhohlraumes (1) ist.

34. Vorrichtung nach einem der Ansprüche 21 bis 33, dadurch gekennzeichnet, daß der Formhohlraum (1) mit Entlüftungsöffnungen (31) versehen ist, die am Ende der Formfüllung mit schieberartigen Schließelementen (32) verschließbar sind.

35. Vorrichtung nach einem der Ansprüche 21 bis 34, dadurch gekennzeichnet, daß zumindest ein Teil der Formwand (36) flexibel ausgebildet ist und auf der dem Formhohlraum (1) abgewandten Seite mittels Druckelementen (30, 37, 39, 40) beaufschlagbar ist.

36. Vorrichtung nach Anspruch 35, dadurch gekennzeichnet, daß die Druckelemente (30, 37, 39, 40) mit einer Kühlung und/oder Heizung (38, 39, 40) versehen sind.

37. Vorrichtung nach einem der Ansprüche 21 bis 36, dadurch gekennzeichnet, daß zur Verbesserung der Formfüllung an der Formwand Vibratoren angebracht sind.

## Claims

1. A method for manufacturing component parts, in which fluid or partially fluid substance is poured into a mould cavity formed from at least two mould halves, wherein the material in at least one filling chamber directly below the mould cavity is brought to a level of consistency suitable for mould filling, is subsequently conveyed uphill into the mould cavity which is - for the purpose of ventilation - not yet fully closed, and is held therein, after the mould cavity is closed during hardening, at a pressure which is adjustable in a locally varying manner.

2. A method according to Claim 1, characterised in that the substance to be reduced to a fluid state is feed into the filling chamber in a solid form.

3. A method according to Claim 1, characterised in that the material is feed into the filling chamber in fluid form.

4. A method according to any one of Claims 1 to 3, characterised in that parts of the mould are at least partially open at the start of filling, and are completely closed towards the end of mould filling.

5. A method according to any one of Claims 1 to 4, characterised in that at least one mould half has ventilation ducts which are closed at the end of mould filling.

6. A method according to any one of Claims 1 to 5, characterised in that the latest time that the mould space volume is increased in comparison with the volume of the solidified component part is towards the end of mould filling, and during solidification the increase in volume is cancelled.

7. A method according to any one of Claims 1 to 6, characterised in that for sealed feeding of the component structure during solidification, the pressure is altered intermittently.

8. A method according to Claim 7, characterised in that when a plurality of pressure members are used which have pressure surges co-ordinated with each other to such an extent that the melt in the feed ducts during solidification is moved in a reversible manner.

9. A method according to any one of Claims 1 to 8, characterised in that the mould halves are cooled.

10. A method according to any one of Claims 1 to 9, characterised in that a plurality of cooling zones are activated in the mould halves according to the expansion sequence cooling principle.

11. A method according to Claim 10, characterised in that the cooling zones in the mould are activated in co-ordination with the pressure members fitted into the wall of the mould halves.

12. A method according to either Claim 10 or 11, characterised in that that cooling members and pressure members are combined to form a functional unit.

13. A method according to any one of Claims 1 to 12, characterised in that when a plurality of filling chambers are used, they are charged with different materials.

14. A method according to any one of Claims 1 to 13, characterised in that the substance to be melted or the melt is charged into the filling chamber in a cup-shaped shell made of fire-resistant material, and is displaced therefrom, for mould filling, by a plunger moving downwardly from or with the mould upper section.

15. A method according to Claim 14, characterised in that a filled cup is inserted into the filling chamber by a plunger forming an abutment during pressing.

16. A method according to any one of Claims 1 to 15, characterised in that the filling chamber is subdivided into a melting and pressing area.

17. A method according to any one of Claims 14 to 16, characterised in that conveying of the cup is performed by the plunger.

18. A method according to any one of Claims 1 to 17, characterised in that solid structures are inserted into the mould cavity, fixed and - by pouring in the melt - are connected to each other or are integrated in the component.

19. A method according to any one of Claims 1 to 18, characterised in that the charging structures remain in a solid state in the region of their lower end surface during melting in the filling chamber.

20. A method according to any one of Claims 1 to 18, characterised in that the melt in the filling chamber is metered with the aid of regulation of the gas pressure above the melt level in the oven and also [with] the volume of the charging structure insert in conjunction with a level sensor.

21. A device for manufacturing component parts, in particular according to the method according to any one of Claims 1 to 20, with a mould cavity (1) which is formed of at least one mould upper part (3) and a mould lower part (4), wherein the bottom of the mould lower part (4) is provided with at least one opening (5) which is directly connected to a filling chamber (6) which is fillable with charging material, has contents displaceable by a plunger (7) and is provided with a heating mechanism (8), and wherein the material contained in the mould cavity (1) can be pressurised by way of a plurality of pressure members (17, 7; 30; 36, 37; 34), and the device is provided with a closable ventilation opening (3, 4, 31).

22. A device according to Claim 21, characterised in that a plunger (7) can be inserted into the filling chamber (6) vertically from below.

23. A device according to either of Claims 21 or 22, characterised in that a plurality of openings (5) each connected to a filling chamber (6) are formed on the mould lower part (4).

24. A device according to any one of Claims 21 to 23, characterised in that the mould lower part (4) is connected to the rigid clamping plate (9) of the device, while the mould upper part (3) is arranged on the clamping plate (15) so as to be vertically movable, and is provided with closing means (10).

25. A device according to any one of Claims 21 to 24, characterised in that the filling chamber (6) is provided with an induction heating mechahism (8).

26. A device according to any one of Claims 21 to 25, characterised in that the filling chamber (6) consists of several parts (melting and pressing part) and may be formed from different materials.

27. A device according to any one of Claims 21 to 26, characterised in that a solid charging structure (11) can be brought to the filling chamber (6) using feed means.

28. A device according to Claim 27, characterised in that the feed means is connected to a magazine and comprises a feed table (12).

29. A device according to any one of Claims 21 to 28, characterised in that a plurality of movable melting chambers (24) each provided with a heating mechanism (8) are associated, as parts of the filling chambers (6), with one of the plungers (7).

30. A device according to any one of Claims 21 to 29, characterised in that the plunger (7) is displaceable together with a melting chamber (24) between a rigid clamping plate (9a) and a plunger plate (18).

31. A device according to Claim 29 or 30, characterised in that the filling chamber (6, 24) is provided with a displaceable bottom (28).

32. A device according to any one of Claims 21 to 26, characterised in that the melt (19) can be poured into the filling chamber (6) by means of a filling pipe (14) from a melt furnace (13) which is supplied with solid charging material by way of a feed pipe (21) with sealing (26).

33. A device according to any one of Claims 21 to 32, characterised in that the end surface of the plunger (7) is, in its final position, a shaping surface of the mould cavity (1).

34. A device according to any one of Claims 21 to 33, characterised in that the mould cavity (1) is provided with ventilation openings (31) which are closable, with slide-shaped closing members (32), at the end of mould filling.

35. A device according to any one of Claims 21 to 34, characterised in that at least one part of the mould wall (36) is flexibly constructed, and can be pressurised on the side facing away from the mould cavity (1) by means of pressure members (30, 37, 39, 40).

36. A device according to Claim 35, characterised in that the pressure members (30, 37, 39, 40) are provided with a cooling mechanism and/or heating mechanism (38, 39, 40).

37. A device according to any one of Claims 21 to 36, characterised in that for improving mould filling, vibrators are attached to the mould wall.

## Revendications

1. Procédé pour la fabrication de pièces de construction, selon lequel on introduit un matériau liquide ou partiellement liquide dans une cavité de moule formée par au moins deux demi-moules, et selon lequel on amène le matériau situé dans au moins une chambre de remplissage disposée directement au-dessous de la cavité de moule, à prendre une consistance appropriée pour le remplissage du moule, puis on l'entraîne selon un déplacement montant pour l'introduire dans la cavité de moule non encore complètement fermée pour la désaération et on l'y maintient, après fermeture de la cavité de moule et pendant la solidification, à une pression réglable d'une manière différenciée localement.

2. Procédé selon la revendication 1, caractérisé en ce que le matériau devant être rendu liquide est introduit sous forme solide dans la chambre de remplissage.

3. Procédé selon la revendication 1, caractérisé en ce que le matériau est introduit sous forme liquide dans la chambre de remplissage.

4. Procédé selon l'une des revendications 1 à 3, caractérisé en ce qu'au début du processus de remplissage, on ouvre au moins partiellement des parties du moule et qu'on les ferme complètement vers la fin du remplissage du moule.

5. Procédé selon l'une des revendications 1 à 4, caractérisé en ce qu'au moins un demi-moule comporte des canaux de désaération, que l'on ferme à la fin du remplissage du moule.

6. Procédé selon l'une des revendications 1 à 5, caractérisé en ce qu'on augmente le volume de la cavité de moule au plus tard vers la fin du remplissage du moule, par rapport au volume de la pièce de construction solidifiée et que lors de la solidification, on réduit le volume.

7. Procédé selon l'une des revendications 1 à 6, caractérisé en ce que pour l'alimentation compacte de la structure de la pièce de construction on modifie de façon pulsatoire la pression de refoulement pendant la solidification.

8. Procédé selon la revendication 7, caractérisé en ce que dans le cas de l'utilisation de plusieurs éléments de pression, les impulsions de pression de ces éléments sont accordées les unes sur les autres de telle sorte que la masse fondue se retrouvant pendant la solidification dans les canaux d'alimentation, est déplacée en va-et-vient.

9. Procédé selon l'une des revendications 1 à 8, caractérisé en ce qu'on refroidit les demi-moules.

10. Procédé selon l'une des revendications 1 à 9, caractérisé en ce qu'on active plusieurs zones de refroidissement dans les demi-moules, selon le principe du refroidissement selon une séquence à seuils.

11. Procédé selon la revendication 10, caractérisé en ce qu'on active les zones de refroidissement dans le moule d'une manière concordant avec les éléments de pression montés dans la paroi des demi-moules.

12. Procédé selon l'une des revendications 10 ou 11, caractérisé en ce que les éléments de refroidissement et les éléments de pression sont réunis pour former une unité fonctionnelle.

13. Procédé selon l'une des revendications 1 à 12, caractérisé en ce que dans le cas de l'utilisation de plusieurs chambres de remplissage, on charge ces dernières avec différents matériaux.

14. Procédé selon l'une des revendications 1 à 13, caractérisé en ce qu'on introduit dans la chambre de remplissage le matériau devant être fondu ou la masse fondue dans une enceinte en forme de pot réalisée en un matériau réfractaire et qu'à partir de là on refoule le matériau ou la masse fondue au moyen d'un piston de refoulement qui se déplace vers le bas à partir de ou avec la partie supérieure du moule, pour le remplissage du moule.

15. Procédé selon la revendication 14, caractérisé en ce qu'un pot rempli est repoussé dans la chambre de remplissage, par un piston de compression constituant une butée lors du processus de pression.

16. Procédé selon l'une des revendications 1 à 15, caractérisé en ce que la chambre de remplissage est subdivisée en une partie de fusion et une partie de mise en pression.

17. Procédé selon l'une des revendications 14 à 16, caractérisé en ce que l'entraînement du pot est réalisé au moyen du piston de compression.

18. Procédé selon l'une des revendications 1 à 17, caractérisé en ce qu'on insère des corps solides dans la cavité de moule, on les fixe et on les relie entre eux par l'introduction d'une masse fondue ou on les intègre dans la pièce de construction.

19. Procédé selon l'une des revendications 1 à 18, caractérisé en ce que lors de la fusion dans la chambre de remplissage, des corps de charge restent à l'état solide dans la zone de leur face frontale inférieure.

20. Procédé selon l'une des revendications 1 à 18, caractérisé en ce que le dosage de la masse fondue dans la chambre de remplissage est exécuté à l'aide d'une régulation de la pression de gaz au-dessus de la surface de la masse fondue dans le four ainsi qu'au-dessus du volume de l'insert formant corps de charge, en liaison avec un détecteur de niveau.

21. Dispositif pour fabriquer des pièces de construction, notamment selon le procédé suivant l'une des revendications 1 à 20, comprenant une cavité de moule (1) qui est formée au moins par une partie supérieure de moule (3), une partie inférieure de moule (4), la partie inférieure de moule (4) comportant, dans son fond, au moins une ouverture (5) reliée directement à une chambre de remplissage (6) pouvant être remplie par un matériau de charge et dont le contenu peut être refoulé par un piston de compression (7), et qui est équipé d'un dispositif de chauffage (8), et dans lequel le matériau contenu dans la cavité de moule (1) peut être chargé par l'intermédiaire de plusieurs éléments de pression (17,7;30;36,37;34), et le dispositif est équipé d'une ouverture de désaération (3,4,31) pouvant être fermée.

22. Dispositif selon la revendication 21, caractérisé en ce qu'un piston de compression (7) peut être inséré verticalement à partir du bas dans la chambre de remplissage (6).

23. Dispositif selon la revendication 21 ou 22, caractérisé en ce que plusieurs ouvertures (5) reliées chacune à une chambre de remplissage (6) sont formées dans la partie inférieure (4) du moule.

24. Dispositif selon l'une des revendications 21 à 23, caractérisé en ce que la partie inférieure (4) du moule est reliée à la plaque fixe de serrage (9) du dispositif, tandis que la partie supérieure (3) du moule est disposée de manière déplaçable verticalement sur la plaque de serrage (15) et est équipée d'un dispositif de fermeture (10).

25. Dispositif selon l'une des revendications 21 à 24, caractérisé en ce que la chambre de remplissage (6) comporte un dispositif de chauffage par induction (8).

26. Dispositif selon l'une des revendications 21 à 25, caractérisé en ce que la chambre de remplissage (6) est formée en plusieurs éléments (partie de fusion et partie de compression) et éventuellement en des matériaux différents.

27. Dispositif selon l'une des revendications 21 à 26, caractérisé en ce qu'un corps de charge fixe (11) peut être amené à l'aide d'un dispositif d'amenée à la chambre de remplissage (6).

28. Dispositif selon la revendication 27, caractérisé en ce que le dispositif d'amenée est relié à un magasin et comprend une table d'amenée (12).

29. Dispositif selon l'une des revendications 21 à 28, caractérisé en ce qu'à l'un des pistons de compression (7) sont associées, en tant que parties des chambres de remplissage (6), plusieurs chambres mobiles (24) pour la masse fondue, comportant chacun un dispositif de chauffage (8).

30. Dispositif selon l'une des revendications 21 à 29, caractérisé en ce que le piston de compression (7) est déplaçable, conjointement avec une chambre de fusion (24), entre une plaque de serrage (9a) et une plaque (18) du piston de compression.

31. Dispositif selon la revendication 29 ou 30, caractérisé en ce que la chambre de remplissage (6,24) est équipée d'un fond déplaçable (28).

32. Dispositif selon l'une des revendications 21 à 26, caractérisé en ce que la masse fondue (19) peut être introduite dans la chambre de remplissage à l'aide d'un tube de remplissage (14) partant d'un four de fusion (13), qui est alimenté par un matériau de charge solide (11) par l'intermédiaire d'un tube d'amenée (21) pourvu d'une garniture d'étanchéité (26).

33. Dispositif selon l'une des revendications 21 à 32, caractérisé en ce que la face frontale du piston de compression (7) est dans sa position finale, une surface, de forme de la cavité de moule (1).

34. Dispositif selon l'une des revendications 21 à 33, caractérisé en ce que la cavité de moule (1) est pourvue d'ouvertures de désaération (31), qui peuvent être fermées à la fin du remplissage du moule avec des éléments de fermeture coulissants (32).

35. Dispositif selon l'une des revendications 21 à 34, caractérisé en ce qu'au moins une partie de la paroi de moule (36) est flexible et que le côté situé à l'opposé de la cavité de moule (1) peut être sollicité au moyen d'éléments de pression (30,37,39,40).

36. Dispositif selon la revendication 35, caractérisé en ce que les éléments de pression (30,37,39,40) sont pourvus d'un système de refroidissement et/ou d'un système de chauffage (38,39,40).

37. Dispositif selon l'une des revendications 21 à 36, caractérisé en ce que des vibrateurs sont disposés sur la paroi du moule pour améliorer le remplissage du moule.
